# EUROPÄISCHE PATENTSCHRIFT

(11) **EP 1 448 866 B1**
(45) Veröffentlichungstag und Bekanntmachung des Hinweises auf die Patenterteilung: **19.10.2005**
(21) Anmeldenummer: 02791587.5
(22) Anmeldetag: 26.11.2002
(51) Int. Cl.: E21B 7/20, E21B 21/12

(54) **VERFAHREN UND VORRICHTUNG ZUM BOHREN VON LÖCHERN**
METHOD AND DEVICE FOR BORING HOLES
PROCEDE ET DISPOSITIF DE FORAGE DE TROUS

(30) Priorität: 30.11.2001 AT 18752001
(43) Veröffentlichungstag der Anmeldung: 25.08.2004
(73) Patentinhaber: Techmo Entwicklungs- und Vertriebs GmbH, 8753 Fohnsdorf (AT)
(72) Erfinder: MOCIVNIK, Josef, 8753 Fohnsdorf (AT)
(74) Vertreter: Miksovsky, Alexander
(86) Internationale Anmeldenummer: PCT/AT2002/000330
(87) Internationale Veröffentlichungsnummer: WO 2003/046330

(56) Entgegenhaltungen:
- WO-A-00/11302
- WO-A-00/57019
- DE-A- 3 905 106
- DE-A- 19 831 009

## Beschreibung

Die vorliegende Erfindung bezieht sich auf ein Verfahren zum Bohren, insbesondere Schlag- oder Drehschlagbohren, von Löchern in Boden- oder Gesteinsmaterial, wobei durch eine an einem Bohrgestänge gelagerte Bohrkrone durch eine schlagende und/oder drehende Bewegung ein Bohrloch gebildet wird und ein Mantel- bzw. Hüllrohr in das Bohrloch eingebracht wird, wobei über wenigstens eine Zufuhröffnung abgebautes Material und/oder insbesondere durch das Bohrgestänge in den Bereich der Bohrkrone eingebrachtes Spül- bzw. Kühlfluid in einen zwischen dem Außenumfang des Bohrgestänges und dem Innenumfang des Hüllrohrs definierten Ringraum eingebracht und aus dem Bohrloch ausgebracht wird. Die Erfindung bezieht sich weiters auf eine Vorrichtung zum Bohren, insbesondere Schlag- oder Drehschlagbohren, von Löchern in Boden- oder Gesteinsmaterial, wobei eine an einem Bohrgestänge gelagerte Bohrkrone durch eine schlagende und/oder drehende Bewegung ein Bohrloch ausbildet und ein das Bohrgestänge umgebendes Mantel- bzw. Hüllrohr in das Bohrloch einbringbar ist, wobei insbesondere durch das Innere des Bohrgestänges ein Spül- bzw. Kühlfluid in den Bereich der Abbaufläche der Bohrkrone einbringbar und abgebautes Material und/oder das Spül- bzw. Kühlfluid über wenigstens eine Zufuhröffnung in einen Ringraum zwischen dem Bohrgestänge und dem Hüllrohr einbringbar und aus dem Bohrloch ausbringbar ist.

Verfahren und Vorrichtungen der eingangs genannten Art sind beispielsweise aus der AT-B 390 303, der WO 98/21439 oder der WO 00/57019 bekannt, wobei bei diesen bekannten Ausbildungen abgebautes Material und/oder eingebrachtes Spül- bzw. Kühlfluid im wesentlichen über einen zwischen dem Bohrgestänge und dem Hüllrohr definierten Ringraum ausgebracht wird. Das Spül- bzw. Kühlfluid kann in den Bereich der Abbaufläche der Bohrkrone beispielsweise über einen entsprechenden Hohlraum im Inneren des Bohrgestänges eingebracht werden. Nachteilig bei diesen bekannten Ausführungsformen ist insbesondere die Tatsache, daß bei einem Wassereintritt bei Durchführung der Bohrung, wobei gegebenenfalls das Wasser unter hohem Druck in das Bohrloch eintritt, dieses eintretende Wasser gemeinsam mit dem abgebauten Material als auch dem eingebrachten Spül- bzw. Kühlfluid insbesondere durch den Ringraum zwischen dem Bohrgestänge und dem Hüllrohr als auch entlang des Außenumfangs des Hüllrohrs aus dem Bohrloch ausgebracht wird und somit eine Gefährdung für das Bedienungspersonal darstellen kann, wobei aufgrund eines herrschenden, hohen Drucks gegebenenfalls auch die gesamte Bohreinrichtung entgegen der Bohrrichtung aus dem Bohrloch ausgebracht werden kann.

Die vorliegende Erfindung zielt darauf ab, ein Verfahren und eine Vorrichtung der eingangs genannten Art dahingehend weiterzubilden, daß bei Eintritt von Wasser, gegebenenfalls unter hohem Druck, in das Bohrloch und insbesondere in dem Bereich der Bohrkrone eine Abdichtung dahingehend sichergestellt werden kann, daß der Austritt von Wasser insbesondere über die während des normalen Bohrvorgangs zur Verfügung stehenden Transportquerschnitte für abgebautes Material und Spül- bzw. Kühlfluid verhindert wird und eine sichere Verankerung der Bohreinrichtung bzw. zumindest des Mantel- bzw. Hüllrohrs erzielt wird.

Zur Lösung dieser Aufgaben ist das Verfahren der eingangs genannten Art im wesentlichen dadurch gekennzeichnet, daß bei bzw. nach Fertigstellung des Bohrloches die Zufuhr von Spül- bzw. Kühlfluid in die Bohrkrone unterbrochen wird, daß die Zufuhröffnung für das Einbringen von abgebautem Material und/oder Spül- bzw. Kühlfluid in den Ringraum zwischen dem Bohrgestänge und dem Hüllrohr unterbrochen, insbesondere fluiddicht abgedichtet wird und daß das Mantel- bzw. Hüllrohr an seinem aus dem Bohrloch ragenden Ende an der Bohrlochwand festgelegt und gegenüber dieser fluiddicht abgedichtet wird. Dadurch, daß erfindungsgemäß sowohl die Zufuhr von Spül- bzw. Kühlfluid in die Bohrkrone unterbrochen wird als auch die Zutritts- bzw. Zufuhröffnung in den Ringraum zwischen dem Bohrgestänge und dem Hüllrohr unterbrochen bzw. fluiddicht abgedichtet wird, wird sichergestellt, daß bei Eintritt von Wasser in das Bohrloch, insbesondere im Bereich der Bohrkrone, dieses gegebenenfalls unter hohem Druck stehende Wasser nicht entgegen der Zufuhrrichtung für das Spül- bzw. Kühlfluid als auch in der Abtransportrichtung für das abgebaute Material und das eingebrachte Spül- bzw. Kühlfluid aus dem Bohrloch ausgetragen wird, so daß eine entsprechende Gefährdung des Bedienungspersonals als auch eine Beschädigung der außerhalb des Bohrloches befindlichen Zusatzeinrichtungen verhindert wird. Darüber hinaus ist erfindungsgemäß vorgesehen, daß das Mantel- bzw. Hüllrohr an seinem aus dem Bohrloch ragenden Ende gegenüber der Bohrlochwand festgelegt und fluiddicht abgedichtet wird, so daß auch ein Austritt von Wasser über den zwischen dem Außenumfang des Hüllrohrs und der Bohrlochinnenwand befindlichen Freiraum sicher vermieden wird. Es ist somit erfindungsgemäß vorgesehen, daß im Bereich der Bohrkrone eine zuverlässige Abdichtung des Ringraums zwischen dem Bohrgestänge und dem Hüllrohr, welcher während des Bohrvorgangs für einen Abtransport des abgebauten Materials verwendet wird, erzielbar ist und gleichzeitig ein Austreten von Wasser über den Außenumfang des Hüllrohrs ebenfalls unterbunden wird. Weiters wird sichergestellt, daß nicht entgegen dem Zufuhrdruck für das Spül- bzw. Kühlfluid gegebenenfalls Wasser über die Zufuhrleitung im Bohrgestänge aus dem Bohrloch ausgebracht und in entsprechende Zufuhreinrichtungen außerhalb des Bohrloches eingebracht wird.

Gemäß einer bevorzugten Ausführungsform wird vorgeschlagen, daß die im Hüllrohr vorgesehene Zufuhröffnung für ein Einbringen von Material in den Ringraum zwischen dem Bohrgestänge und dem Hüllrohr durch ein Verschieben der Bohrkrone entgegen der Bohrrichtung über wenigstens ein an dem von der Abbaufläche der Bohrkrone abgewandten Ende vorgesehenes Abdichtelement abgedichtet wird. Ein derartiges Verschieben der Bohrkrone entgegen der Bohrrichtung kann vorsorglich bei erzielter, gewünschter Bohrlochlänge vorgenommen werden, um ein gegebenenfalls nachfolgend auftretendes Eintreten von Wasser in das Bohrloch und Austreten desselben sicher vermeiden zu können. Falls während des Bohrens des Bohrloches in Material- bzw. Gesteinsschichten eingedrungen wird, in welchen Wasser insbesondere unter hohem Druck enthalten ist, erfolgt entgegen der Krafteinleitung zur Durchführung des Bohrvorgangs eine Verschiebung der Bohrkrone entgegen der Bohrrichtung, so daß selbsttätig ein entsprechendes Abdichten der Zufuhröffnung in den Innenraum bzw. Ringraum zwischen dem Bohrgestänge und dem Hüllrohr erzielbar ist. Durch das erfindungsgemäß darüber hinaus vorgesehene Unterbrechen der Zufuhr von Spül- bzw. Kühlfluid durch das Bohrgestänge als auch die Verankerung und Abdichtung des Hüllrohrs an seinem Außenumfang an dem aus dem Bohrloch ragenden Ende wird somit im wesentlichen selbsttätig bzw. automatisch bei Wassereintritt unter einem entsprechenden Druck eine Abdichtung des Bohrloches erzielt.

Zur weiteren Sicherung zumindest des Hüllrohrs im Bohrloch wird gemäß einer weiters bevorzugten Ausführungsform vorgeschlagen, daß das Hüllrohr im Bereich der Abdichtung an dem aus dem Bohrloch vorragenden Ende zur Verhinderung einer Entfernung entgegen der Bohrrichtung aus dem Bohrloch gesichert, insbesondere verkeilt bzw. verklemmt wird. Bei Auftreten von hohen Fluiddrücken ergeben sich bei entsprechender Querschnittsfläche der Bohrkrone gegebenenfalls hohe Kräfte, welche im Sinn eines Austretens der Bohrelemente aus dem Bohrloch wirksam werden, so daß neben der erfindungsgemäß vorgesehenen Festlegung und Abdichtung des aus dem Bohrloch ragenden Endes des Hüllrohrs eine zusätzliche Sicherung, insbesondere durch ein Verkeilen bzw. Verklemmen des jeweiligen Hüllrohrendes vorgeschlagen wird.

Um wenigstens Teile der für die Durchführung der Bohrung verwendeten Elemente bergen und gegebenenfalls wiederverwenden zu können, wird gemäß einer weiters bevorzugten Ausführungsform vorgeschlagen, daß das Bohrgestänge nach Fertigstellung der Bohrung in an sich bekannter Weise von der Bohrkrone getrennt wird und aus dem Hüllrohr ausgebracht wird. Derart läßt sich im wesentlichen das Bohrgestänge über die gesamte Länge wiederverwenden, während die Bohrkrone gemeinsam mit dem Hüllrohr die Abdichtung des Bohrloches gegenüber einem Austritt von Wasser aus dem Bohrloch zur Verfügung stellt.

Für eine entsprechende Sicherung des nach Entfernen des Bohrgestänges im Bohrloch verbleibenden Hüllrohrs als auch der Bohrkrone wird gemäß einer weiters bevorzugten Ausführungsform vorgeschlagen, daß nach dem Entfernen der Bohrgestänges in an sich bekannter Weise das Bohrloch, insbesondere das Mantel- bzw. Hüllrohr, mit einem aushärtenden Material verfüllt wird.

Zur Lösung der obengenannten Aufgaben ist eine Vorrichtung der eingangs genannten Art im wesentlichen dadurch gekennzeichnet, daß in der Zufuhrleitung für das Spül- bzw. Kühlfluid in die Bohrkrone als auch im Bereich der wenigstens einen Zufuhröffnung in den Ringraum zwischen dem Bohrgestänge und dem Hüllrohr wenigstens ein Abdichtelement vorgesehen ist und daß das Hüllrohr an dem aus dem Bohrloch ragenden Ende an dem umgebenden Boden- oder Gesteinsmaterial über eine Festlegungs- und/oder Abdichteinrichtung festgelegt und fluiddicht abgedichtet ist. Erfindungsgemäß wird somit vorgeschlagen, daß sowohl die Zufuhrleitung für eine Zufuhr des Spül- bzw. Kühlfluids in die Bohrkrone als auch die Zufuhröffnung für den Abtransport von abgebautem Material sowie eingebrachtem Spül- bzw. Kühlfluid entsprechend unterbrochen und abgedichtet wird, um einen Austritt von gegebenenfalls unter hohem Druck eintretendem Wasser über die Bohrkrone als auch den während des Bohrvorgangs zur Verfügung gestellten Transportquerschnitt zu verhindern. Darüber hinaus ist eine entsprechende Festlegungs- und/oder Abdichteinrichtung zur Festlegung und Abdichtung des aus dem Bohrloch ragenden Endes des Hüllrohrs vorgesehen.

Für eine besonders einfache und im wesentlichen selbsttätige bzw. automatische Unterbrechung der Spülmittelzufuhr als auch Abdichtung der Zufuhrleitung für das Spülfluid wird gemäß einer bevorzugten Ausführungsform vorgeschlagen, daß in der Zuleitung für das Spül- bzw. Kühlfluid zu der Bohrkrone ein entgegen der Zufuhrrichtung des Spül- bzw. Kühlfluids schließendes Rückschlagventil vorgesehen ist.

Ein derartiges Rückschlagventil läßt sich entsprechend einfach und kostengünstig insbesondere im Bereich der Bohrkrone unmittelbar vor dem Austritt des Spülfluids aus entsprechenden Durchtrittsöffnungen in der Abbaufläche der Bohrkrone anordnen und ergibt für den Fall, daß in dem Bereich der Abbaufläche eintretendes Wasser einen höheren Druck als den Zufuhrdruck des Spülfluids aufweisen sollte, unmittelbar eine selbsttätige Unterbrechung und Abdichtung der Zuleitung für das Spülfluid.

Für eine besonders zuverlässige Abdichtung der wenigstens einen Zutritts- bzw. Zufuhröffnung in den Ringraum zwischen dem Bohrgestänge und dem Hüllrohr für den während des Bohrvorgangs vorzusehenden Abtransport von abgebautem Material und eingebrachtem Spül- bzw. Kühlfluid wird gemäß einer weiters bevorzugten Ausführungsform vorgeschlagen, daß an dem von der Abbaufläche der Bohrkrone abgewandten Ende der Bohrkrone wenigstens ein Abdichtelement vorgesehen ist, welches nach Fertigstellung des Bohrloches insbesondere durch eine Bewegung der Bohrkrone entgegen der Bohrrichtung die im Hüllrohr ausgebildete Zufuhröffnung in den Ringraum zwischen dem Bohrgestänge und dem Hüllrohr abdichtet. Ein derartiges Abdichtelement läßt sich entsprechend an dem von der Abbaufläche der Bohrkrone abgewandten Ende der Bohrkrone vorsehen, wobei, wie bereits oben erläutert, durch ein Zurückziehen der Bohrkrone in das Hüllrohr bei Fertigstellung der Bohrung oder gegebenenfalls eine Bewegung der Bohrkrone durch auf die Abbaufläche wirkenden Wasserdruck entgegen der Vortriebskräfte unmittelbar und selbsttätig die wenigstens eine Zufuhröffnung in den Ringraum zwischen dem Bohrgestänge und dem Hüllrohr unterbrochen und abgedichtet wird, so daß ein Austritt von Wasser, insbesondere unter hohem Druck, über diesen Ringraum nach außen zuverlässig verhindert wird.

In diesem Zusammenhang wird gemäß einer besonders bevorzugten Ausführungsform vorgeschlagen, daß das Abdichtelement an einem an die Innenabmessungen des Hüllrohrs angepaßten Fortsatz der Bohrkrone gebildet ist, welcher mit zusätzlichen Dichtelementen, insbesondere Dichtringen, ausgebildet ist. Ein derartiger Fortsatz dient während des Bohrvorgangs als eine Führung zum Zentrieren der Bohrkrone im Hüllrohr und kann entsprechend paßgenau in einem gegebenenfalls verstärkten, vorderen Abschnitt des Hüllrohrs aufgenommen werden, um nach einem Zurückziehen bzw. Zurückschieben der Bohrkrone entgegen der Bohrrichtung im Hüllrohr eine zuverlässige Abdichtung der Zufuhröffnung in den Ringraum zwischen dem Bohrgestänge und dem Hüllrohr zu ergeben. Die Dichtwirkung kann hiebei neben einer paßgenauen Anordnung der Bohrkrone bzw. des Fortsatzes der Bohrkrone im Hüllrohr durch zusätzliches Vorsehen von Dichtelementen, insbesondere Dichtringen unterstützt werden, welche insbesondere derart angeordnet sind, daß in der Schließposition die zusätzlichen Dichtelemente entsprechend der Positionierung bzw. Ausbildung der wenigstens einen Zutrittsöffnung angeordnet sind.

Wie oben bereits erwähnt, können insbesondere bei hohen Drücken große Kräfte in Abhängigkeit von der Abbaufläche bzw. Querschnittsfläche der Bohrkrone auf die Bohrkrone und insbesondere das Hüllrohr im Sinn eines Austreibens aus dem Bohrloch wirksam werden. Neben der erfindungsgemäß vorgesehenen Festlegung und Abdichtung des aus dem Bohrloch ragenden Endes des Hüllrohrs wird gemäß einer weiters bevorzugten Ausführungsform vorgeschlagen, daß an der Festlegungs- und/oder Abdichteinrichtung zur Festlegung und Abdichtung des Hüllrohrs an dem aus dem Bohrloch ragenden Ende wenigstens ein Sicherungs- bzw. Klemmelement vorgesehen ist. Ein derartiges Sicherungs- bzw. Klemmelement erlaubt ein im wesentlichen ungehindertes Einbringen des Hüllrohrs während des Bohrvorgangs, während bei einer Beaufschlagung bzw. Krafteinwirkung im Sinn eines Austreibens des Hüllrohrs aus dem Bohrloch entgegen der Bohrrichtung eine zusätzliche Klemmkraft und somit unterstützende Kraft zur Festlegung des Hüllrohrs zur Verfügung gestellt wird.

Eine besonderes zuverlässige und einfach herzustellende, zusätzliche Sicherung des Hüllrohrs läßt sich hiebei dadurch erzielen, daß das Sicherungs- bzw. Klemmelement von einem das Hüllrohr umgebenden Ringelement gebildet ist, welches an seiner Außenfläche eine sich konisch verjüngende Oberfläche aufweist und mit einer komplementären, sich konisch verjüngenden Innenfläche des Festlegungselements bei einer Bewegung des Hüllrohrs entgegen der Bohrrichtung zusammenwirkt und eine Bewegung des Hüllrohrs entgegen der Bohrrichtung verhindert, wie dies einer weiters bevorzugten Ausführungsform der erfindungsgemäßen Vorrichtung entspricht.

Zur wenigstens teilweisen Bergung bzw. Wiederverwendung von Elementen der erfindungsgemäßen Bohrvorrichtung wird gemäß einer weiters bevorzugten Ausführungsform vorgeschlagen, daß das Bohrgestänge von der Bohrkrone in an sich bekannter Weise lösbar und aus dem Bohrloch entfernbar ist.

Die Erfindung wird nachfolgend anhand eines in der beiliegenden Zeichnung schematisch dargestellten Ausführungsbeispiels näher erläutert. In dieser zeigen:
Fig. 1 einen schematischen Schnitt durch eine erfindungsgemäße Vorrichtung zur Durchführung des erfindungsgemäßen Verfahrens während des Bohrvorgangs; und
Fig. 2 in einer zu Fig. 1 ähnlichen Darstellung die erfindungsgemäße Vorrichtung in einem Zustand, in welchem eine Abdichtung der Bohrvorrichtung einen Austritt von Fluid unter hohem Druck aus der Bohrvorrichtung sicher verhindert.

Mit der in den Fig. 1 und 2 dargestellten Vorrichtung wird durch eine Bohrkrone 1, welche an einem Bohrgestänge 2 gelagert ist, ein Bohrloch 3 hergestellt, wobei die Bohrkrone 1 an ihrer Abbaufläche 4 beispielsweise entsprechende Hartmaterial- bzw. Hartmetalleinsätze 5 aufweist. Über das Bohrgestänge 2 wird über eine schematisch angedeutete Zuleitung 6 ein Spül- bzw. Kühlfluid in den Bereich der Abbaufläche 4 der Bohrkrone 1 eingebracht, wobei in den Fig. 1 und 2 eine Austrittsöffnung 7 angedeutet ist. In der Zuleitung 6 ist im Bereich der Bohrkrone 1 ein Rückschlagventil 8 angeordnet, welches entgegen der mit 9 angedeuteten Zufuhrrichtung für das Spül- bzw. Kühlfluid schließt.

Das Bohrgestänge 2 wird von einem Hüllrohr 10 umgeben, wobei abgebautes Material und eingebrachtes Spül- bzw. Kühlfluid entsprechend den Pfeilen 26 über Durchtritts- bzw. Zufuhröffnungen 12 in den Ringraum 13 zwischen dem Außenumfang des Bohrgestänges 2 und dem Innenumfang des Hüllrohrs 10 eingebracht und derart aus dem Bohrloch 3 ausgebracht wird, wie dies in Fig. 1 gezeigt ist, welche den Bohrzustand zeigt.

Das Hüllrohr 10 ist an seinem aus dem Bohrloch 3 ragenden Endbereich 14 über eine Festlegungseinrichtung 15 an dem das Bohrloch 3 umgebenden Material 16 gesichert, wobei zusätzlich ein Abdichtelement 17 angedeutet ist.

Weiters wird der aus dem Bohrloch 3 ragende Endbereich 14 des Hüllrohrs 10 von einem Sicherungselement bzw. Sicherungskeil 18 umgeben, wobei dieser Sicherungskeil 18 eine sich zum Ende des Hüllrohrs 10 verjüngende Außenoberfläche 19 aufweist, welche mit einer sich entsprechend verjüngenden Innenkontur 20 des Festlegungselements 15 zusammenwirkt, so daß der Bohrvorgang, welcher ebenfalls entsprechend dem Pfeil 9 erfolgt, ungehindert durchgeführt werden kann und auch das Hüllrohr 10 entsprechend dem Bohrfortschritt beispielsweise durch eine Zugmitnahme über das Bohrgestänge 2 in das Bohrloch 3 eingebracht werden kann, während eine Bewegung des Hüllrohrs 10 entgegen der Bohrrichtung und somit im Sinn eines Ausbringens aus dem Bohrloch 3 sowohl über die Festlegungs- als auch Abdichteinrichtung 15 bzw. 17 als auch die zusätzliche Sicherungseinrichtung 18 verhindert wird.

In Fig. 2 ist der Zustand dargestellt, in welchem die Bohrkrone 1 entweder entgegen der Bohrrichtung 9 in das Innere des Hüllrohrs 10 zurückgezogen wurde oder die Bohrkrone 1 beispielsweise durch einen Eintritt von Fluid, insbesondere Wasser entsprechend dem Pfeil 21 in das Innere des Bohrlochs 3 entgegen der Bohrrichtung im Hüllrohr 10 verschoben wurde. In der in Fig. 2 dargestellten Position schließt bei einem Eintritt von Wasser unter hohem Druck in den vor der Abbaufläche der Bohrkrone 1 liegenden Raum 22 das Rückschlagventil 8 in der Zufuhrleitung 6 für das Spül- bzw. Kühlfluid.

Darüber hinaus sind die Zufuhröffnungen 12 in den Ringraum 13 zwischen dem Bohrgestänge 2 und dem Hüllrohr 10 durch ein Abdichtelement 23 verschlossen, welches an einem Fortsatz 24 an dem von der Abbaufläche 4 der Bohrkrone 1 abgewandten Ende ausgebildet ist, wobei das Abdichtelement 23 nicht nur entsprechend paßgenau im Inneren des Hüllrohrs 10 geführt ist, sondern zur weiteren Unterstützung der Dichtwirkung zusätzliche Dichtelemente 25, insbesondere Dichtringe aufweist. Es wird somit durch das Dichtelement 23 zuverlässig ein Eintritt von Material als auch gegebenenfalls Wasser unter hohem Druck in das Innere des Ringraums 13 vermieden.

Dadurch, daß das Hüllrohr 10 über die Festlegungseinrichtung 15, die Abdichteinrichtung 17 als auch den zusätzlichen Sicherungskeil 18 an dem aus dem Bohrloch 3 ragenden Ende 14 sicher verankert und auch gegenüber dem umliegenden Material 16 abgedichtet ist, wird somit auch an dieser Stelle ein Austritt von Wasser und abgebautem Material aus dem Bohrloch 3 sicher verhindert. Darüber hinaus wird durch die Festlegungseinrichtung 15 und die Sicherungseinrichtung 18 zuverlässig sichergestellt, daß selbst bei hohen Drücken, welche beispielsweise einige zehn bar erreichen können, unter Berücksichtigung einer entsprechenden Querschnittsfläche der Bohrkrone 1 als auch des Gewichts der gegebenenfalls eine große Länge aufweisenden Bohrelemente ein Austreten von Bohrvorrichtungselementen aus dem Bohrloch 3 gemeinsam mit dem Fluid unter hohem Druck vermieden werden kann. Es kann dadurch eine Gefährdung des Bedienungspersonals sowie eine mögliche Beschädigung von in der Zeichnung nicht näher dargestellten Zusatzeinrichtungen insbesondere zur Beaufschlagung des Bohrgestänges 2 zur Durchführung bzw. Herstellung der Bohrung vermieden werden.

Nach dem in Fig. 2 erhaltenen Zustand einer zuverlässigen Abdichtung des Bohrloches 3 gegenüber einem Austritt von Wasser kann das Bohrgestänge 2 entsprechend von der Bohrkrone bzw. dem Fortsatz 24 mit dem Dichtelement getrennt werden und für einen neuerlichen Bohrvorgang wiederverwendet werden. Zur weiteren Sicherung der fertiggestellten Bohrung wird nachfolgend der Innenraum 13 des Hüllrohrs 10 mit einem aushärtenden Material verfüllt.

## Patentansprüche

1. Verfahren zum Bohren, insbesondere Schlag- oder Drehschlagbohren, von Löchern (3) in Boden- oder Gesteinsmaterial, wobei durch eine an einem Bohrgestänge (2) gelagerte Bohrkrone (1) durch eine schlagende und/oder drehende Bewegung ein Bohrloch (3) gebildet wird und ein Mantel- bzw. Hüllrohr (10) in das Bohrloch (3) eingebracht wird, wobei über wenigstens eine Zufuhröffnung (12) abgebautes Material und/oder insbesondere durch das Bohrgestänge (2) in den Bereich der Bohrkrone (1) eingebrachtes Spül- bzw. Kühlfluid in einen zwischen dem Außenumfang des Bohrgestänges (2) und dem Innenumfang des Hüllrohrs (10) definierten Ringraum (13) eingebracht und aus dem Bohrloch (3) ausgebracht wird, **dadurch gekennzeichnet, daß** bei bzw. nach Fertigstellung des Bohrloches (3) die Zufuhr von Spül- bzw. Kühlfluid in die Bohrkrone (1) unterbrochen wird, daß die Zufuhröffnung (12) für das Einbringen von abgebautem Material und/oder Spül- bzw. Kühlfluid in den Ringraum (13) zwischen dem Bohrgestänge (2) und dem Hüllrohr (10) fluiddicht abgedichtet wird und daß das Mantel- bzw. Hüllrohr (10) an seinem aus dem Bohrloch (3) ragenden Ende gegenüber der Bohrlochwand (16) festgelegt und fluiddicht abgedichtet wird.

2. Verfahren nach Anspruch 1, **dadurch gekennzeichnet, daß** die im Hüllrohr (16) vorgesehene Zufuhröffnung (12) für ein Einbringen von Material in den Ringraum (13) zwischen dem Bohrgestänge (2) und dem Hüllrohr (10) durch ein Verschieben der Bohrkrone (1) entgegen der Bohrrichtung über wenigstens ein an dem von der Abbaufläche der Bohrkrone (1) abgewandten Ende vorgesehenes Abdichtelement (8, 23) abgedichtet wird.

3. Verfahren nach Anspruch 1 oder 2, **dadurch gekennzeichnet, daß** das Hüllrohr (10) im Bereich der Abdichtung an dem aus dem Bohrloch (3) vorragenden Ende zur Verhinderung einer Entfernung entgegen der Bohrrichtung aus dem Bohrloch (3) gesichert, insbesondere verkeilt bzw. verklemmt wird.

4. Verfahren nach Anspruch 1, 2 oder 3, **dadurch gekennzeichnet, daß** das Bohrgestänge (2) nach Fertigstellung der Bohrung in an sich bekannter Weise von der Bohrkrone (1) getrennt wird und aus dem Hüllrohr (10) ausgebracht wird.

5. Verfahren nach Anspruch 4, **dadurch gekennzeichnet, daß** nach dem Entfernen der Bohrgestänges (2) in an sich bekannter Weise das Bohrloch (3), insbesondere das Mantel- bzw. Hüllrohr (10), mit einem aushärtenden Material verfüllt wird.

6. Vorrichtung zum Bohren, insbesondere Schlag- oder Drehschlagbohren, von Löchern (3) in Boden- oder Gesteinsmaterial, wobei eine an einem Bohrgestänge (2) gelagerte Bohrkrone (1) durch eine schlagende und/oder drehende Bewegung ein Bohrloch (3) ausbildet und ein das Bohrgestänge (2) umgebendes Mantel- bzw. Hüllrohr (10) in das Bohrloch (3) einbringbar ist, wobei insbesondere durch das Innere des Bohrgestänges (2) ein Spül- bzw. Kühlfluid in den Bereich der Abbaufläche der Bohrkrone (1) einbringbar und abgebautes Material und/oder das Spül- bzw. Kühlfluid über wenigstens eine Zufuhröffnung (12) in einen Ringraum (13) zwischen dem Bohrgestänge (2) und dem Hüllrohr (10) einbringbar und aus dem Bohrloch (3) ausbringbar ist, **dadurch gekennzeichnet, daß** in der Zufuhrleitung (6) für das Spül- bzw. Kühlfluid in die Bohrkrone (1) als auch im Bereich der wenigstens einen Zufuhröffnung (12) in den Ringraum (13) zwischen dem Bohrgestänge (2) und dem Hüllrohr (10) wenigstens ein Abdichtelement (8, 23) vorgesehen ist und daß das Hüllrohr (10) an dem aus dem Bohrloch (3) ragenden Ende (14) an dem umgebenden Boden- oder Gesteinsmaterial (16) über eine Festlegungs- und/oder Abdichteinrichtung (15, 17) festgelegt und fluiddicht abgedichtet ist.

7. Vorrichtung nach Anspruch 6, **dadurch gekennzeichnet, daß** in der Zuleitung (6) für das Spül- bzw. Kühlfluid zu der Bohrkrone (1) ein entgegen der Zufuhrrichtung (9) des Spül- bzw. Kühlfluids schließendes Rückschlagventil (8) vorgesehen ist.

8. Vorrichtung nach Anspruch 6 oder 7, **dadurch gekennzeichnet, daß** an dem von der Abbaufläche (4) der Bohrkrone (1) abgewandten Ende der Bohrkrone wenigstens ein Abdichtelement (23) vorgesehen ist, welches nach Fertigstellung des Bohrloches (3) insbesondere durch eine Bewegung der Bohrkrone (1) entgegen der Bohrrichtung (9) die im Hüllrohr (10) ausgebildete Zufuhröffnung (12) in den Ringraum (13) zwischen dem Bohrgestänge (2) und dem Hüllrohr (10) abdichtet.

9. Vorrichtung nach Anspruch 8, **dadurch gekennzeichnet, daß** das Abdichtelement (23) an einem an die Innenabmessungen des Hüllrohrs (10) angepaßten Fortsatz (24) der Bohrkrone (1) gebildet ist, welcher mit zusätzlichen Dichtelementen (25), insbesondere Dichtringen, ausgebildet ist.

10. Vorrichtung nach einem der Ansprüche 6 bis 9, **dadurch gekennzeichnet, daß** an der Festlegungs- und/oder Abdichteinrichtung (15, 17) zur Festlegung und Abdichtung des Hüllrohrs (10) an dem aus dem Bohrloch (3) ragenden Ende (14) wenigstens ein Sicherungs- bzw. Klemmelement (18) vorgesehen ist.

11. Vorrichtung nach Anspruch 10, **dadurch gekennzeichnet, daß** das Sicherungs- bzw. Klemmelement (18) von einem das Hüllrohr (10) umgebenden Ringelement gebildet ist, welches an seiner Außenfläche eine sich konisch verjüngende Oberfläche (19) aufweist und mit einer komplementären, sich konisch verjüngenden Innenfläche (20) des Festlegungselements (15) bei einer Bewegung des Hüllrohrs (10) entgegen der Bohrrichtung (9) zusammenwirkt und eine Bewegung des Hüllrohrs (10) entgegen der Bohrrichtung (9) verhindert.

12. Vorrichtung nach einem der Ansprüche 6 bis 11, **dadurch gekennzeichnet, daß** das Bohrgestänge (2) von der Bohrkrone (1) in an sich bekannter Weise lösbar und aus dem Bohrloch (3) entfernbar ist.

## Claims

1. A method for drilling, in particular percussion drilling or rotary percussion drilling, holes (3) in soil or rock material, wherein a drill hole (3) is formed by a drill bit (1) mounted on a drill rod assembly (2) by a percussive and/or rotary movement and an enveloping or jacket tube (10) is introduced into the drill hole (3), wherein excavated material and/or scavenging and/or cooling fluid introduced into the region of the drill bit (1) particularly through the drill rod assembly (2) is introduced into an annular space (13) defined between the external periphery of the drill rod assembly (2) and the internal periphery of the jacket tube (10), and discharged from the drill hole (3) via at least one supply opening, **characterized in that**, during or upon completion of the drill hole (3), the supply of scavenging and/or cooling fluid into the drill bit (1) is interrupted, that the supply opening (12) for the introduction of excavated material and/or scavenging and/or cooling fluid into the annular space (13) present between the drill rod assembly (2) and the jacket tube (10) is sealed in a fluid-tight manner, and that the enveloping or jacket tube (10) on its end projecting from the drill hole (3) is fixed and sealed relative to the drill hole wall (16) in a fluid-tight manner.

2. A method according to claim 1, **characterized in that** the supply opening (12) provided in the jacket tube (16) for charging material into the annular space (13) present between the drill rod assembly (2) and the jacket tube (10) by displacing the drill bit (1) in a sense opposite to the drilling direction is sealed by at least one sealing element (8, 23) provided on the end facing away from the excavation surface of the drill bit (1).

3. A method according to claim 1 or 2, **characterized in that** the jacket tube (10) is secured and, in particular, wedged or clamped in the sealing region on the end projecting from the drill hole (3) so as to prevent its removal from the drill hole (3) in a sense opposite to the drilling direction.

4. A method according to claim 1, 2 or 3, **characterized in that** the drill rod assembly (2) in a manner known per se is separated from the drill bit (1) and removed from the jacket tube (10) upon completion of the bore.

5. A method according to claim 4, **characterized in that**, upon removal of the drill rod assembly (2) in a manner known per se, the drill hole (3) and, in particular, the enveloping or jacket tube (10) is filled with a hardening material.

6. A device for drilling, in particular, percussion drilling or rotary percussion drilling holes (3) in soil or rock material, wherein a drill bit (1) mounted on a drill rod assembly (2) makes a drill hole (3) by a percussive and/or rotary movement and an enveloping or jacket tube (10) surrounding the drill rod assembly (2) is capable of being introduced into the drill hole (3), wherein scavenging and/or cooling fluid is capable of being introduced into the region of the excavation surface of the drill bit (1) particularly through the interior of the drill rod assembly (2) and excavated material and/or said scavenging or cooling fluid is capable of being introduced into an annular space (13) provided between the drill rod assembly (2) and the jacket tube (10), and discharged from the drill hole (3), via at least one supply opening (12), **characterized in that** at least one sealing element (8, 23) is provided in the supply duct (6) for supplying scavenging and/or cooling fluid into the drill bit (1) as well as in the region of the at least one supply opening (12) running into the annular space (13) present between the drill rod assembly (2) and the jacket tube (10), and that the jacket tube (10) on its end (14) projecting from the drill hole (3) is fixed to, and sealed in a fluid-tight manner relative to, the surrounding soil or rock material (16) by a fixing and/or sealing means (15, 17).

7. A device according to claim 6, **characterized in that** a non-return valve (8) shutting in a sense opposite to the scavenging and/or cooling fluid supply direction (9) is provided in the supply duct (6) intended to supply scavenging and/or cooling fluid to the drill bit (1).

8. A device according to claim 6 or 7, **characterized in that** at least one sealing element (23) is provided on the drill bit end facing away from the excavation surface (4) of the drill bit (1), which sealing element (23) upon completion of the drill hole (3) will seal the supply opening (12) formed within the jacket tube (10) and opening running into the annular space (13) present between the drill rod assembly (2) and the jacket tube (10), particularly by a movement of the drill bit (1) in a sense opposite to the drilling direction (9).

9. A device according to claim 8, **characterized in that** the sealing element (23) is formed on a drill bit projection (24) adapted to the internal dimensions of the jacket tube (10) and provided with additional sealing elements (25) and, in particular, sealing rings.

10. A device according to any one of claims 6 to 9, **characterized in that** at least one securing or clamping element (18) is provided on the fixing and/or sealing means (15, 17) for fixing and sealing the jacket tube (10) on its end (14) projecting from the drill hole (3).

11. A device according to claim 10, **characterized in that** the securing or clamping element (18) is formed by an annular element surrounding the jacket tube (10), which has a conically tapering surface (19) on its outer face and cooperates with a complementary conically tapering inner face (20) of the fixing element (15) at a movement of the jacket tube (10) in a sense opposite to the drilling direction (9), thus preventing a movement of the jacket tube (10) in a sense opposite to the drilling direction (9).

12. A device according to any one of claims 6 to 11, **characterized in that** the drill rod assembly (2) is detachable from the drill bit (1) in a manner known per se and removable from the drill hole (3).

## Revendications

1. Procédé pour le forage, en particulier le forage à percussion ou à roto-percussion, de trous (3) dans de la terre ou de la roche, un trou de forage (3) étant formé par une couronne de forage (1) montée sur une tige de forage (2) par un mouvement de percussion et/ou de rotation et un tube d'enveloppe ou gaine (10) étant introduit dans le trou de forage (3), du matériau abattu et/ou en particulier du fluide de lavage ou de refroidissement introduit à travers la tige de forage (2) dans la zone de la couronne de forage (1) étant introduits par l'intermédiaire d'au moins une ouverture d'arrivée (12) dans un espace annulaire (13) défini entre le pourtour extérieur de la tige de forage (2) et le pourtour intérieur du tube d'enveloppe (10) et étant évacués du trou de forage (3), **caractérisé en ce que** l'arrivée de fluide de lavage ou de refroidissement dans la couronne de forage (1) est interrompue lors de ou après l'achèvement du trou de forage (3), que l'ouverture d'arrivée (12) pour l'introduction de matériau abattu et/ou de fluide de lavage ou de refroidissement dans l'espace annulaire (13) entre la tige de forage (2) et le tube d'enveloppe (10) est rendue étanche aux fluides et que le tube d'enveloppe ou gaine (10) est fixé et rendu étanche aux fluides par rapport à la paroi du trou de forage (16) à son extrémité dépassant du trou de forage (3).

2. Procédé suivant la revendication 1, **caractérisé en ce que** l'ouverture d'arrivée (12) prévue dans le tube d'enveloppe (10) pour une introduction de matériau dans l'espace annulaire (13) entre la tige de forage (2) et le tube d'enveloppe (10) est étanchéifiée par un déplacement de la couronne de forage (1) à l'opposé du sens de forage par l'intermédiaire d'au moins un élément d'étanchéité (8, 23) prévu à l'extrémité opposée à la surface d'abattage de la couronne de forage (1).

3. Procédé suivant l'une des revendications 1 et 2, **caractérisé en ce que** le tube d'enveloppe (10) est bloqué, en particulier calé ou coincé, dans la zone de l'étanchéité à l'extrémité dépassant du trou de forage (3) pour empêcher un retrait hors du trou de forage (3) à l'opposé du sens de forage.

4. Procédé suivant l'une des revendications 1, 2 et 3, **caractérisé en ce que** la tige de forage (2) après l'achèvement du forage est de manière connue en soi séparée de la couronne de forage (1) et retirée du tube d'enveloppe (10).

5. Procédé suivant la revendication 4, **caractérisé en ce que**, après le retrait de la tige de forage (2) de manière connue en soi, le trou de forage (3), en particulier le tube d'enveloppe ou gaine (10), est remblayé par un matériau durcissable.

6. Dispositif pour le forage, en particulier le forage à percussion ou à roto-percussion, de trous (3) dans de la terre ou de la roche, une couronne de forage (1) montée sur une tige de forage (2) réalisant un trou de forage (3) par un mouvement de percussion et/ou de rotation et un tube d'enveloppe ou gaine (10) entourant la tige de forage (2) pouvant être introduit dans le trou de forage (3), un fluide de lavage ou de refroidissement pouvant être introduit dans la zone de la surface d'abattage de la couronne de forage (1) en particulier à travers l'intérieur de la tige de forage (2) et du matériau abattu et/ou le fluide de lavage ou de refroidissement pouvant être introduits par l'intermédiaire d'au moins une ouverture d'arrivée (12) dans un espace annulaire (13) entre la tige de forage (2) et le tube d'enveloppe (10) et être évacué du trou de forage (3), **caractérisé en ce qu'**il est prévu au moins un élément d'étanchéité (8, 23) dans la conduite d'arrivée (6) pour le fluide de lavage ou de refroidissement dans la couronne de forage (1) comme également dans la zone de la au moins une ouverture d'arrivée (12) dans l'espace annulaire (13) entre la tige de forage (2) et le tube d'enveloppe (10), et que le tube d'enveloppe (10) est fixé et rendu étanche aux fluides par un équipement de fixation et/ou d'étanchéité (15, 17) à l'extrémité (14) dépassant du trou de forage (3) sur la terre ou la roche (16) environnante.

7. Dispositif suivant la revendication 6, **caractérisé en ce qu'**une soupape anti-retour (8) fermant à l'opposé du sens d'arrivée (9) du fluide de lavage ou de refroidissement est prévue dans la conduite d'arrivée (6) pour le fluide de lavage ou de refroidissement dans la couronne de forage (1).

8. Dispositif suivant l'une des revendications 6 et 7, **caractérisé en ce qu'**il est prévu au moins un élément d'étanchéité (23) à l'extrémité de la couronne de forage (1) opposée à la surface d'abattage (4) de la couronne de forage, qui étanchéifie après l'achèvement du trou de forage (3), en particulier par un déplacement de la couronne de forage (1) à l'opposé du sens de forage (9), l'ouverture d'arrivée (12) réalisée dans le tube d'enveloppe (10) dans l'espace annulaire (13) entre la tige de forage (12) et le tube d'enveloppe (10).

9. Dispositif suivant la revendication 8, **caractérisé en ce que** l'élément d'étanchéité (23) est formé sur un prolongement (24) de la couronne de forage (1) adapté aux dimensions intérieures du tube d'enveloppe (10), qui est réalisé avec des éléments d'étanchéité supplémentaires (25), en particulier des bagues d'étanchéité.

10. Dispositif suivant l'une des revendications 6 à 9, **caractérisé en ce qu'**au moins un élément de blocage ou de coinçage (18) est prévu sur l'équipement de fixation ou d'étanchéité (15, 17) pour la fixation et l'étanchéité du tube d'enveloppe (10) à l'extrémité (14) dépassant du trou de forage (3).

11. Dispositif suivant la revendication 10, **caractérisé en ce que** l'élément de blocage ou de coinçage (18) est formé par un élément annulaire entourant le tube d'enveloppe (10), qui présente sur sa surface extérieure une surface se rétrécissant en cône (19) et coopère avec une surface intérieure complémentaire (20), se rétrécissant en cône, de l'élément de fixation (15) lors d'un déplacement du tube d'enveloppe (10) à l'opposé du sens de forage (9) et empêche un déplacement du tube d'enveloppe (10) à l'opposé du sens de forage (9).

12. Dispositif suivant l'une des revendications 6 à 11, **caractérisé en ce que** la tige de forage (2) peut être de manière connue en soi dégagée de la couronne de forage (1) et retirée du trou de forage (3).
